# EUROPÄISCHE PATENTSCHRIFT

(11) **EP 2 511 418 B1**
(45) Veröffentlichungstag und Bekanntmachung des Hinweises auf die Patenterteilung: **26.07.2017**
(21) Anmeldenummer: 11162101.7
(22) Anmeldetag: 12.04.2011
(51) Int. Cl.: D21G 1/02, D21H 23/58

(54) **Verwendung einer mehrschichtig aufgebauten Walze**
Use of a multi-layer roller
Utilisation d'un cylindre multi-couche

(43) Veröffentlichungstag der Anmeldung: 17.10.2012
(73) Patentinhaber: SchäferRolls GmbH & Co. KG, 71272 Renningen (DE)
(72) Erfinder: Schäfer, Karl-Ulrich, 70195 Stuttgart (DE)
(74) Vertreter: Witte, Weller & Partner Patentanwälte mbB

(56) Entgegenhaltungen:
- EP-A1- 1 783 270
- DE-A1- 19 714 645
- DE-A1-102010 013 123
- DE-U1- 29 924 891
- US-A1- 2004 235 630

## Beschreibung

Die vorliegende Erfindung betrifft die Verwendung einer mehrschichtig aufgebauten Walze, die eine relativ weiche innere Schicht und eine darauf folgende relativ harte und verschleißfeste äußere Schicht aufweist.

Mehrschichtig aufgebaute Walzen, die im Bereich der Papierherstellung eingesetzt werden, sind allgemein bekannt. So beschreibt beispielsweise die Druckschrift EP 1 659 216 B1 eine Entwässerungswalze, die eine relativ harte äußere Schicht und eine relativ weiche innere Schicht aufweist.

Im Bereich der Oberflächen-Veredelung von Papier werden einschichtige Walzen, d.h. Walzen mit einem einschichtigen Walzenbezug, eingesetzt. Obgleich sich diese Bezüge in der Praxis durchaus bewährt haben, bleibt weiterhin der Wunsch nach Verbesserungen und Optimierungen. Die Druckschrift DE 299 24 891 U1 offenbart eine mehrschichtig aufgebaute Walze für Streichmaschinen, die eine außenliegende Funktionsschicht aus einem Vollelastomerwerkstoff und einer darunterliegende komprimierbare Zwischenschicht mit einer Härte von 1 bis 300 P&J, bevorzugt 20 bis 150 P&J, aufweist. Die Kompressibilität der Zwischenschicht wird dadurch erreicht, dass die Zwischenschicht aus einem Elastomer hergestellt ist, in das Hohlräume in Form von kleinen Gasbläschen eingebracht sind.

Die Druckschrift DE 197 14 645 A1 offenbart eine Walze für eine Beschichtungsvorrichtung, die eine verschleißarme Laufschicht aus Gummi oder gummiähnlichen Material mit einer Härte von 5 bis 100 P&J, vorzugsweise 30 bis 70 P&J, und eine darunterliegende kompressible Schicht aus einem zelligen Elastomer, insbesondere Polyurethan, aufweist.

Die der Erfindung zugrunde liegende Aufgabe liegt darin, eine verbesserte und optimierte Walze zum Streichen von Papier bereitzustellen.

Diese Aufgabe wird dadurch gelöst, dass eine mehrschichtig aufgebaute Walze als Streichwalze verwendet wird, die eine relativ weiche innere Schicht und eine darauf folgende relativ harte und verschleißfeste äußere Schicht aufweist, wobei die innere Schicht weicher ist als die äußere Schicht, und wobei die äußere Schicht eine Härte von 5 bis 80 P&J besitzt und aus Vollgummi besteht und die weichere Schicht eine Härte von 30 bis 150 P&J besitzt und aus Vollgummi besteht.

Es hat sich herausgestellt, dass eine solche Walze mit einem zweischichtigen Walzenbezug sehr gut als Walze zur Oberflächen-Veredelung von Papier (Streichen) eingesetzt werden kann. Durch die Aufteilung des Walzenbezugs in zwei Schichten lassen sich die gewünschten und geforderten Eigenschaften gezielt in zwei Schichten unabhängig voneinander einstellen. Die äußere Schicht lässt sich beispielsweise im Hinblick auf die Oberflächenrauheit und die hydrophilen Eigenschaften optimieren, um damit die Filmbildung, Auftragsmenge, Filmübertrag und/oder Blattabgabe einzustellen. So lässt sich beispielsweise das so genannte "Misting" (Nebelbildung) reduzieren bzw. vermeiden. Auch das so genannte "Sheet-Stealing" kann durch Einstellung der Oberflächenbeschaffenheit vermieden werden.

Zusätzlich kann die äußere Schicht hinsichtlich des eingesetzten Werkstoffs optimiert werden, um mechanische, chemische und thermische Beständigkeit entsprechend den Erfordernissen einzustellen. Insbesondere lässt sich die Lebensdauer des Bezugs damit erhöhen.

Die innere Schicht wird hinsichtlich der dynamischen Eigenschaften ausgewählt und eingestellt, um beispielsweise die Dämpfung von Schwingungen zu optimieren, die durch äußere Einflüsse hervorgerufen werden. Die Dämpfung lässt sich beispielsweise durch gezielte Einstellung der Härte innerhalb des vorgegebenen Bereichs optimieren.

Zusätzlich lassen sich durch Optimierung des elastischen Verhaltens und der Wärmeleitfähigkeit der inneren Schicht Vibrationstendenzen infolge thermischer Bombage vermeiden.

Insgesamt zeigt sich, dass sich durch Verwendung einer solchen mehrschichtig aufgebauten Walze ein deutlich verbessertes Ergebnis bei der Oberflächen-Veredelung von Papier gegenüber bisher eingesetzten Walzen mit einschichtigem Walzenbezug erreichen lässt.

Besonders bevorzugt weist die innere Schicht eine Dicke von 5 bis 50 mm, vorzugsweise 10 bis 20 mm, auf. Die äußere Schicht weist bevorzugt eine Dicke von 2 bis 20 mm, vorzugsweise 4 bis 10 mm, auf.

Bevorzugt weist die Walze einen inneren Metallkern oder Metallkörper auf, der den Schichtaufbau trägt, wobei vorzugsweise zwischen dem Metallkern und der inneren Schicht eine Zwischenschicht vorgesehen ist, die vorzugsweise aus Gummi, Polyurethan oder Kunststoff besteht.

Weitere Vorteile und Ausgestaltungen der Erfindung ergeben sich aus der Beschreibung und der beiliegenden Zeichnung.

Dabei zeigt die einzige Figur eine schematische Schnittdarstellung einer mehrschichtigen Walze, die erfindungsgemäß als Walze zur Oberflächen-Veredelung von Papier verwendet wird.

In der Figur ist eine schematische Darstellung einer Walze im Schnitt gezeigt und mit dem Bezugszeichen 10 gekennzeichnet.

Auf einem Stahlkern 12, der beliebig ausgebildet sein kann und an seinen nicht dargestellten Enden Wellenenden zur Lagerung aufweist, ist zuerst eine Zwischenschicht 14 aufgebracht. Sie weist eine Dicke von mehreren Millimetern auf und besteht bevorzugt aus Vollgummi. Andere Materialien, wie Polyurethan oder Kunststoff, sind jedoch auch denkbar.

Auf die Zwischenschicht 14 ist eine innere Schicht 16 aufgebracht, beispielsweise durch Vulkanisieren. Diese innere Schicht 16 weist eine Dicke von etwa 5 bis 50 mm, vorzugsweise 10 bis 20 mm, auf.

Auf diese innere Schicht 16 ist wiederum eine äußere Schicht 18 aufvulkanisiert, die eine Dicke von 2 bis 20 mm, vorzugsweise 4 bis 10 mm, besitzt.

Sowohl die innere Schicht 16 als auch die äußere Schicht 18 sind aus Vollgummi gefertigt.

Die innere Schicht 16 besitzt eine Härte im Bereich von 30 bis 150 P&J. Die Härte der äußeren Schicht 18 liegt im Bereich von 5 und 80 P&J. Die innere Schicht 16 ist folglich weicher als die äußere Schicht 18.

Eine solche Walze wird nun im Bereich der Oberflächen-Veredelung von Papier oder papierähnlichen Stoffen verwendet, beispielsweise um Material aufzutragen. Die Walze kann folglich als Streichwalze zur Oberflächen-Veredelung verwendet werden.

Durch den Einsatz eines Walzenbezugs, der zumindest zwei Schichten, nämlich die innere Schicht 16 und die äußere Schicht 18, umfasst, lassen sich die Anforderungen an die Walze gezielter umsetzen. Die verschiedenen umzusetzenden Anforderungen bzw. Funktionen werden sozusagen auf die beiden Schichten verteilt mit dem Ergebnis, dass die einzelnen Funktionen optimiert werden können.

Mit anderen Worten heißt das, dass sich bei einer Verwendung der mehrschichtigen Walze als Streichwalze die Vorteile in der Schwingungsdämpfung erweitern lassen durch erhebliche Vorteile, die sich aufgrund spezifischer Aufgabenteilung der beiden Schichten gegenüber einem Walzenbezug mit nur einer Schicht erreichen lassen. Zusammenfassend ergeben sich folgende Vorteile:
1. äußere Schicht
   a. Lebensdauer
      i. Erhöhte Verschleißbeständigkeit
      ii. Optimierte thermische Beständigkeit
      iii. Optimierte chemische Beständigkeit
   b. Funktion
      i. Optimierte Filmbildung - Steuerung hydrophiler Eigenschaften/Oberflächenspannung
      ii. Filmstärke - Oberflächenbeschaffenheit, Steuerung und Stabilisierung von Ra-Werten
      iii. Filmübertrag auf das Papier - Steuerung von Releaseeigenschaften (Stichwort "misting")
      iv. Blattabgabe - Oberflächenbeschaffenheit, Stabilisierung von Ra-Werten (Stichwort "sheet stealing")
2. innere Schicht
   a. Erweiterter Härtebereich ("Dämpfung") - aufgrund der Anwendung (Streichen) und der Vielfalt von Papiersorten ist ein Härtebereich von 30 bis 150 P&J vorteilhaft
   b. Erhöhte Elastizität und verbessertes Rückstellvermögen, erhöhte Wärmeleitfähigkeit
      i. Verminderung von Vibrationstendenzen, verursacht durch unzureichende Hysterese = ungleichmäßige thermische Ausdehnung = beeinträchtigt Rundheit der Beschichtung
      ii. Störung des Querprofils durch Abweichungen der Auftragsmenge, verursacht durch thermische Bezugsbombage

Insgesamt führt die Verwendung einer mehrschichtig aufgebauten Walze, die eine innere Schicht und eine äußere Schicht mit den angegebenen Härtebereichen aufweist, zur Veredelung von Oberflächen von Papier zu einem Ergebnis, dass deutlich besser ist als bei einschichtigen Walzen, wie sie bisher zum Einsatz kommen.

## Patentansprüche

1. Verwendung einer mehrschichtig aufgebauten Walze (10), die eine relativ weiche innere Schicht (16) und eine darauf folgende relativ harte und verschleißfeste äußere Schicht (18) aufweist, wobei die innere Schicht (16) weicher ist als die äußere Schicht (18), und wobei die äußere Schicht (18) eine Härte von 5 bis 80 P&J besitzt und aus Vollgummi besteht, und die weichere Schicht (16) eine Härte von 30 bis 150 P&J besitzt und aus Vollgummi besteht, als Streichwalze zur Oberflächen-Veredelung von Papier, Karton oder Zellstoff.

2. Verwendung nach Anspruch 1, **dadurch gekennzeichnet, dass** die innere Schicht (16) eine Dicke von 5 bis 50 mm aufweist, vorzugsweise 10 bis 20 mm.

3. Verwendung nach einem der vorhergehenden Ansprüche, **dadurch gekennzeichnet, dass** die äußere Schicht (18) eine Dicke von 2 bis 20 mm aufweist, vorzugsweise 4 bis 10 mm.

4. Verwendung nach einem der vorhergehenden Ansprüche, **dadurch gekennzeichnet, dass** die Walze (10) einen inneren Metall kern oder Metallkörper aufweist, der den Schichtaufbau trägt, wobei vorzugsweise zwischen dem Metallkern und der inneren Schicht (16) eine Zwischenschicht (14) vorgesehen ist, die insbesondere aus Gummi, Polyurethan oder Kunststoff besteht.

## Claims

1. Use of a roller (10) of multiple-layer construction which has a relatively soft inner layer (16) and a relatively hard and wear-resistant outer layer (18) which follows the said inner layer (16), the inner layer (16) being softer than the outer layer (18), and the outer layer (18) having a hardness of from 5 to 80 P&J and consisting of solid rubber, and the softer layer (16) having a hardness of from 30 to 150 P&J and consisting of solid rubber, as a coating roller for surface finishing of paper, cardboard or pulp.

2. Use according to Claim 1, **characterized in that** the inner layer (16) has a thickness of from 5 to 50 mm, preferably from 10 to 20 mm.

3. Use according to either of the preceding claims, **characterized in that** the outer layer (18) has a thickness of from 2 to 20 mm, preferably 4 to 10 mm.

4. Use according to one of the preceding claims, **characterized in that** the roller (10) has an inner metal core or metal body which supports the layer construction, an intermediate layer (14) which consists, in particular, of rubber, polyurethane or plastic preferably being provided between the metal core and the inner layer (16).

## Revendications

1. Utilisation d'un cylindre multi-couche (10) qui présente une couche intérieure relativement souple (16) et une couche extérieure relativement dure et résistante à l'usure (18) superposée à celle-ci, la couche intérieure (16) étant plus souple que la couche extérieure (18), et la couche extérieure (18) ayant une dureté de 5 à 80 P&J et se composant de caoutchouc massif, et la couche plus souple (16) ayant une dureté de 30 à 150 P&J et se composant de caoutchouc massif, en tant que cylindre d'enduction pour l'amélioration de surfaces de papier, carton ou cellulose.

2. Utilisation selon la revendication 1, **caractérisée en ce que** la couche intérieure (16) présente une épaisseur de 5 à 50 mm, de préférence de 10 à 20 mm.

3. Utilisation selon l'une quelconque des revendications précédentes, **caractérisée en ce que** la couche extérieure (18) présente une épaisseur de 2 à 20 mm, de préférence de 4 à 10 mm.

4. Utilisation selon l'une quelconque des revendications précédentes, **caractérisée en ce que** le cylindre (10) présente un noyau métallique ou un corps métallique intérieur qui porte la structure en couches, une couche intermédiaire (14) étant de préférence prévue entre le noyau métallique et la couche intérieure (16), la couche intermédiaire se composant notamment de caoutchouc, de polyuréthane ou de plastique.
